# EUROPÄISCHE PATENTSCHRIFT

(11) **EP 1 910 614 B1**
(45) Veröffentlichungstag und Bekanntmachung des Hinweises auf die Patenterteilung: **30.12.2009**
(21) Anmeldenummer: 06776046.2
(22) Anmeldetag: 09.06.2006
(51) Int. Cl.: D21F 5/00

(54) **DUNSTHAUBE FÜR EINE PAPIER- UND/ODER KARTONMASCHINE**
AIR DOME FOR A PAPER OR CARDBOARD MACHINE
HOTTE D'ASPIRATION POUR MACHINE A PAPIER ET/OU A CARTON

(30) Priorität: 23.06.2005 DE 102005029602
(43) Veröffentlichungstag der Anmeldung: 16.04.2008
(73) Patentinhaber: Voith Patent GmbH, 89522 Heidenheim (DE)
(72) Erfinder: NIEBE, Ralf, 95466 Weidenberg (DE); HORTER, Jürgen, 95445 Bayreuth (DE); HEPPER, Roald, 95511 Mistelbach (DE)
(86) Internationale Anmeldenummer: PCT/EP2006/005539
(87) Internationale Veröffentlichungsnummer: WO 2006/136298

(56) Entgegenhaltungen:
- DE-A1- 19 742 787
- GB-A- 1 589 073
- GB-A- 2 102 598

## Beschreibung

Die Erfindung betrifft eine Dunsthaube für eine Papier- und/oder Kartonmaschine.

Papier- oder Kartonmaschinen weisen Trockenpartien auf, in denen die nasse Papier- oder Kartonbahn durch Zufuhr von Konvektionswärme oder Strahlungswärme üblicherweise mittels einer Zylindertrocknung getrocknet wird. Zum Abführen der hohen Feuchtigkeitsmengen oder Feuchtbeladungen der Luft, die mitunter über 200 g pro kg trockene Luft liegen können, sind effiziente Luftsysteme zur Erhöhung der Prozesssicherheit und zur optimalen Unterstützung des Trocknungsprozesses im Einsatz. Über die Trockenpartie der Papier- oder Kartonmaschine wird eine Dunsthaube angeordnet und dadurch dieser Bereich eingehaust. Über die Dunsthaube und ein zugeordnetes Ventilationssystem wird die feuchte Luft abgeführt und fortlaufend durch neu zugeführte trocknere Luft ersetzt.

Bei einer aus der Praxis bekannten Dunsthaube der Firme Wiessner GmbH, Bayreuth, sind die Haubenteile in Aluminium oder auch Edelstahl ausgeführt und werden auf einer stabilen, verzinkten Stahlkonstruktion mit einem Dichtungssystem verschraubt sowie mit formstabiler Mineralwolle isoliert. An einer Führerseite sind Hubtore mit Fensterband vorgesehen. Ferner kann eine Taupunkt-Regelung und auch eine Wärmerückgewinnung aus der Haubenabluft vorgesehen sein.

Bei solchen Dunsthauben für Papier- oder Kartonmaschinen ist der Energieverbrauch oder Primärwärmeverbrauch der Trockenpartie der Papiermaschine wichtig, der bei höherem Feuchtigkeitsgehalt der Abluft geringer ist. Bei höherem Feuchtigkeitsgehalt in der Dunsthaube fällt aber das Problem des Niederschlags oder der Kondensation von Wasserdampf an der Innenseite des Gehäuses der Dunsthaube zunehmend ins Gewicht, das insbesondere dann auftritt, wenn die Temperatur an der inneren Oberfläche des Gehäuses niedriger ist als der Taupunkt oder die Kondensationstemperatur der Luft mit der jeweiligen Feuchtebeladung. Dieses Kondensationsproblem ist sehr nachteilig und führt vor allem durch auf die Papier- oder Kartonbahn fallende Wassertropfen zu einer Beschädigung oder einem Reißen der Papier- oder Kartonbahn und dadurch zu erheblichen Ausfällen. Ferner führt die Kondensation auch zu einer Korrosion an der Dunsthaube.

Das Problem der Kondensation tritt verstärkt an Kältebrücken im Bereich der Wandung oder Innenfläche des Gehäuses der Dunsthaube auf, beispielsweise an Querversteifungselementen an den Panelen aus Metall oder an den Fenstern und Toren der Dunsthaube.

Die Temperatur in der Trocknungspartie beträgt typischerweise um 100 °C bis 120 °C. Aufgrund der vergleichsweise hohen Temperaturen im Innenraum der Dunsthaube werden zumindest an der Innenfläche des Haubengehäuses derzeit Metalle wie Aluminium oder Edelstahl eingesetzt und keine Kunststoffe oder andere wärmeisolierenden Materialien.

Die Feuchtebeladung der Abluft ist abhängig von dem Taupunkt der Luft. Beispielsweise kann bei einem Taupunkt von 60 °C eine Feuchtebeladung von 160 g/kg trockene Luft abgeführt werden um bei einem Taupunkt von 72 °C eine Feuchtebeladung von 400 g/kg trockene Luft. Bei einer modernen Papiermaschine können bis typischerweise 1 Mio. m³/h Abluft über die Dunsthaube abgeführt werden und etwa 100.000 kg Wasser/h.

Es wäre deshalb ein großer Vorteil, wenn der Taupunkt in der Dunsthaube angehoben werden könnte, ohne lokale Auskondensation von Kondensat und die damit verbundenen Probleme in Kauf nehmen zu müssen. Es könnte dann mit einer geringeren Luftmenge eine größere Feuchtemenge abgeführt werden.

Aus DE 33 36 998 C2 ist ein Verfahren zur Ventilation in Trockenpartien mit geschlossenem Gehäuse von Papiermaschinen bekannt, bei dem aus naheliegenden Seitenräumen des Gehäuses der Dunsthaube heiße und feuchte Luft ausgeblasen wird, wodurch ermöglicht wird, den Feuchtigkeitsgehalt und das Temperaturniveau im Bereich der Laufgänge des Gehäuses zu steigern und dadurch das übermäßige Trocknen der Papierbahnränder und den Wärmeverlust an den Enden der Trocknungszylinder zu verringern und somit die Wärmeausdunstung der Trockenpartie zu verbessern. Die Luft strömt durch Düsen nach unten oder schräg nach unten aus Luftkanälen im Gehäuse aus. Dadurch bewegt sich die Luft in der Umgebung der Seitenwände und die Oberflächentemperatur der Innenwände des Gehäuses nimmt zu, wodurch die Gefahr der Kondensation vermindert ist. Die ausgeblasene Luft kann entweder Luft aus dem Inneren des Gehäuses sein, oder teilweise Luft aus dem Gehäuse und teilweise trockene Austauschluft.

Dadurch werde laut DE 33 36 998 C2 auch Kondensation verhindert, wenn die Feuchtigkeit der Abluft des Gehäuses in Größenordnungen bis zu 200g/kg trockener Luft liege. In DE 33 36 998 C2 wird beschrieben, dass eine Kondensation bei hoher Feuchtebeladung von 200 g/kg trockener Luft nicht mehr durch zunehmende Dicke der Gehäusewandisolierung vermieden werden könne und dies auf häufig hohe lokale Luftfeuchtigkeiten oder niedere Oberflächentemperaturen zurückzuführen sei, die an Wärmebrücken oder undichten Stellen aufträten, insbesondere an Türen und Fenstern des Gehäuses. Eine Beseitigung von Wärmebrücken und Verluststellen würde eine solche teure Lösung erfordern, dass dies in der Praxis nicht ausgeführt werden könne. Bei DE 33 36 998 C2 ist eine Wärmeisolierungswand des Gehäuses der Dunsthaube vorgesehen mit an beiden Seiten jeweils einem ungefähr 1 mm dicken Aluminiumblech und innen einer Wärmeisolierung von 100 mm Mineralwolle. Dieser verschalte Aufbau habe einen Wärmewiderstand von 0,833 m² °C/Watt, Wärmebrücken mit eingeschlossen. Für die Fenster werden Isolierglasfenster verwendet mit 23 mm dicken Isolierungsplatten und einem 15 mm breiten Luftspalt.

Aus DE 699 14 920 T2 ist ein Verfahren und eine Vorrichtung zur Trocknung einer beschichteten Papier- oder Kartonbahn bekannt.

DE 3925595 A1 offenbart ein Verfahren und eine Vorrichtung zur Messung des Taupunktes von Gasen, insbesondere der Abgasluft einer Trocknungshaube einer Papiermaschine. Dabei wird das Prozessgas zum Taupunkt mit Hilfe eines kalten Glases heruntergekühlt und dann der Taupunkt aufgrund von Licht, das von dem entstandenen Nebel gestreut wird, bestimmt. Ferner werden in DE 39 25 595 A1 zur Messung des Taupunktes als Stand der Technik sogenannte "Kühlspiegel"-Detektoren, die optisch eine sich niederschlagende Feuchtigkeit auf einer spiegelpolierten Ebene messen oder Taupunktsensoren, die auf der Änderung der Kapazität oder des Widerstandes beruhen, beschrieben sowie auch indirekte Messungen des Taupunktes durch Absorption in UV- oder IR-Spektren oder von Mikrowellen oder auch ein Verfahren unter Verwendung akustischer Emissionen.

Aus DD 249 954 A1 ist ein Verfahren zur Reduzierung des Energie-verbrauchs bei einer geschlossenen Trocknungsanlage einer Papiermaschine durch Taupunktregelung offenbart. Unabhängig von unterschiedlichen Außenluftzuständen und einem auf der Papiermaschine befahrenen Sortenprogramm wird ein versuchsweise ermittelter anlagenspezifischer optimaler Abluftzustand mit möglichst hohem Taupunkt durch Regelung der Trägerluftmenge erzielt, wobei die Temperatur der eingebrachten Luft konstant gehalten wird und die Trägerluftmenge für den Wasserdampftransport durch Verringerung der Zu- und Abluftmenge reduziert wird. Durch einen Abluftfeuchtesensor, der im Abluftkanal zwischen einem Auslass der Dunsthaube und einem drehzahlregelbaren Abluftventilator angeordnet ist, wird die absolute Feuchte der Haubenluft gemessen und durch Vergleich mit einem Abluftfeuchtesollwert wird durch Änderung der Abluftmenge die Abluftfeuchte auf den Sollwert geregelt.

Aus der GB2 102 598 A ist ein Verfahren zur Erhöhung des thermischen Wirkungsgrades in einem Trocknersystem, insbesondere einem Papiertrocknersystem, bei dem feuchte Abluft mit einer Temperatur von über 120°C über eine Abluftleitung abgeführt wird.

Der Feuchtegehalt der Abluft wird mittels einer Messvorrichtung im Bereich der Abluftleitung gemessen und anschließend auf einen Wert geregelt, dass sich für den Trockenkreislauf ein optimierter Wirkungsgrad ergibt. Da außerhalb der Haube im Abluftstrom gemessen wird, ist mit dieser Anordnung nur begrenzt eine Taupunktregelung möglich.

Der Erfindung liegt nun die Aufgabe zugrunde, eine Dunsthaube für eine Papier- und/oder Kartonmaschine anzugeben, bei der das Problem der Kon-densation zumindest teilweise verringert wird und/oder bei der der Betriebstaupunkt erhöht werden kann.

Diese Aufgabe wird gemäß der Erfindung gelöst mit den Merkmalen des Anspruchs 1. Vorteilhafte Ausgestaltungen und Weiterbildungen der Dunsthaube ergeben sich aus den vom Anspruch 1 abhängigen Ansprüchen.

Die Erfindung beruht auf der Überlegung, an der Innenfläche des Gehäuses der Dunsthaube eine Kondensationssensoranordnung oder ein Kondensationssensorsystem vorzusehen, mit der bzw. dem die innere Oberfläche der Dunsthaube auf eine mögliche oder bevorstehende Kondensationsbildung überwacht wird. Eine Tröpfchen-Bildung und somit eine mögliche negative Beeinflussung des Trockenprozesses wird somit sensorisch antizipiert oder erfasst und eine beginnende Kondensation kann frühzeitig erkannt werden und prozesstechnisch verhindert werden. Dadurch wird die Betriebsweise der Dunsthaube sicherer und kontrollierter und die Haubenabluftmengen und auch die Prozesszuluftmenge kann optimiert werden. Der (theoretische) Betriebstaupunkt der Dunsthaube der Papier- oder Kartonmaschine kann erhöht werden und vorhandene Systemreserven können auf ein sicheres Minimum reduziert werden. Ferner ergibt sich dadurch eine Energieeinsparung sowohl bezogen auf die Dampfeinsparung bei der Prozessluft als auch bei der Stromeinsparung der Zuluftventilatoren und Abluftventilatoren. Mit anderen Worten kann der Wirkungsgrad der Feuchteabführung erhöht werden und bei gleicher Luftmenge mehr Feuchte abgeführt werden oder bei gleicher Feuchteabfuhr die Luftmenge verringert werden und dadurch auch eine geringere Strömungsgeschwindigkeit und damit eine geringere Belastung der feuchten Papierbahn durch die Luftströmung erreicht werden.

Die Kondensationssensoren (oder: Kondensationsfühler) werden bevorzugt an kritischen Stellen oder Teilbereichen der Haubeninnenfläche angeordnet, an denen Kondensation am ehesten oder am wahrscheinlichsten auftritt. Insbesondere werden das Haubendach oder der über der Trockenpartie der Papiermaschine liegende Bereich des Haubengehäuses und/oder der Einlaufbereich der Papier- und/oder Kartonmaschine in der Dunsthaube und/oder der Auslaufbereich der Papier- und/oder Kartonmaschine in der Dunsthaube mit Kondensationssensoren versehen.

Die Kondensationssensoren können in einzelne Sektionen oder Anordnungen, insbesondere in Form von Rastern oder anderen Mustern, unterteilt oder voneinander beabstandet angeordnet werden.

Als Kondensationssensor(en) werden bevorzugt elektrische Kondensationssensoren eingesetzt, die eine Änderung der elektrischen Kapazität oder des elektrischen Widerstandes zwischen elektrischen Leitern infolge einer Änderung der Luftfeuchtigkeit der dazwischenliegenden Luft oder eines wenigstens teilweisen Ersatzes der dazwischenliegenden Luft als Medium durch ein auskondensiertes Kondensat erfassen und als Maß für eine sich abzeichnende oder schon erfolgte Kondensatbildung heranziehen. Insbesondere können Foliensensoren aus einem Trägermaterial (Substrat) mit aufgesetzten Leiterbahnen, die paarweise angeordnet sind, als Kondensationssensoren verwendet. Über ein Auswertegerät wird die Änderung einer elektrischen Spannung oder eines elektrischen Stromes zwischen bzw. in den Leiterbahnen oder die Leitfähigkeit oder Kapazität als Sensorsignal gemessen.

Die Auswertung der Sensorsignale der Kondensationssensoren ist skalierbar oder kann mit unterschiedlichen Messbereichen oder Messempfindlichkeiten erfolgen, wobei oder wodurch eine Zuordnung zu unterschiedlichen vorgegebenen Tröpfchengrößen des Kondensats, das sich insbesondere zwischen den Leiterbahnen niederschlägt, erfolgen kann.

Alternativ können aber auch andere Kondensationssensoren vorgesehen sein, beispielsweise die in DE 39 25 595 A1 beschriebenen Taupunktsensoren.

Die Messsignale oder Messdaten den Kondensationssensoren werden während des Betriebs der Dunsthaube einzeln für jeden Kondensationssensor oder für Gruppen von Kondensationssensoren, insbesondere in den einzelnen Sektionen, kontinuierlich überwacht oder ausgewertet und können insbesondere visualisiert werden, beispielsweise auf einer Anzeige in Form von Zahlenwerten oder auch grafisch dargestellt werden, und/oder archiviert oder gespeichert werden. Ferner können die Sensorsignale oder Sensorwerte auch mittels einer Auswerteeinheit, insbesondere eines Computers, weiterverarbeitet werden und die Auswertungen beispielsweise über eine Schnittstelle, insbesondere eine Busschnittstelle, einem übergeordneten Prozessleitsystem und zur Verfügung gestellt werden.

Kritische Zustände, bei denen vorgegebene Grenzwerte für die Tröpfchengröße oder Luftfeuchtigkeit an einer Stelle eines oder mehrerer Kondensationssensoren an der Innenfläche des Gehäuses überschritten werden (Schlechtpunkterfassung), werden als Voralarm und/oder Hauptalarm weitergemeldet .

Um nun eine Optimierungsfunktion zu realisieren, wird eine an sich bekannte Taupunktregelung mit einem Taupunktsensor in der Gesamtabluft oder im Abluftkanal der Dunsthaube über eine Sollwertverschiebung kaskadiert. Das bedeutet, dass der dem gewünschten Taupunkt entsprechende Sollwert der Taupunktregelung als Führungsgröße (= veränderlicher Sollwert) der Regelung des Taupunktes kontinuierlich erhöht wird durch Reduzierung der Luftmengen als Stellgrößen, bis über die Schlechtpunkterfassung der zugehörige Grenzwert für eine noch zulässige Tröpfchengröße des Kondensats überschritten wird oder der oder die Kondensationssensor(en) erste kleine Tröpfchen erkennen. An diesem Regelpunkt oder Sollwert (konstante Führungsgröße) wird das Regelsystem eingestellt oder eingependelt, wobei vorzugsweise geringe Sicherheitsreserven einstellbar sind. Der Taupunkt wird also nahe der Schlechtpunkterfassung oder der Grenzwerte der Kondensationssensoren gefahren. Falls sich nun im Betrieb die Kondensation an den Kondensationssensoren oder die Tröpchengröße oder die Tröpfchenbildung oder Zahl der Tröpfchen erhöht, so wird die Führungsgröße der Taupunktregeleung wieder verringert, bis sich wieder ein unkritischer Betriebszustand einstellt, also die von den Kondensationssensoren erfasste Kondensation wieder unter das maximal zulässige Maß sinkt.

Zusätzlich können an den Teilbereichen, in denen Kondensationssensoren angeordnet sind, auch Temperatursensoren vorgesehen sein, um die lokale Temperatur zu messen und ggf. aus den Signalen oder Daten der Temperatursensoren und der Kondensationssensoren-Informationen über thermodynamischen Größen wie den Taupunkt zu gewinnen. Damit kann eine Temperaturkompensation der Sensorsignale der Kondensationssensoren oder deren Skalierung über die Temperaturmesswerte oder -messsignale vorgenommen werden.

Die Dunsthaube wird in einer weiteren, vorteilhaften Ausführungsform in einzelne Zonen unterteilt, beispielsweise drei Zonen in Richtung der Papier-oder Kartonbahnförderung, und die beschriebene Kondensationsüberwachung mittels der Kondensationsfühler und vorzugsweise auch die Regelung des Taupunktes abhängig von dieser Kondensationsüberwachung werden getrennt für jede der Zonen durchgeführt. Dadurch kann für jede dieser Zonen der Wirkungsgrad abhängig von der jeweiligen Feuchtebeladung in der jeweiligen Zone gezielt optimiert werden.

Ebenso kann auch die Luftströmungsverteilung in dem Innenraum oder den Zonen der Dunsthaube durch gezielte Steuerung der Luftmengen einzelner Luftzuführkanäle und/oder Luftabsaugkanäle abhängig von der Kondensationsüberwachung eingestellt werden.

## Patentansprüche

1. Dunsthaube für eine Papier- und/oder Kartonmaschine, insbesondere für die Trockenpartie einer Papier- und/oder Kartonmaschine, mit einem Haubengehäuse, wobei eine innere Gehäuseoberfläche des Haubengehäuses einen Innenraum begrenzt, in dem ein Prozessbereich, insbesondere die Trockenpartie, der Papier- und/oder Kartonmaschine angeordnet oder anordenbar ist,
**dadurch gekennzeichnet, dass**
an der inneren Gehäuseoberfläche in wenigstens einem Teilbereich wenigstens ein Kondensationssensor angeordnet ist zum Erfassen einer Kondensatbildung oder einer sich anbahnenden Kondensatbildung in diesem Teilbereich.

2. Dunsthaube nach Anspruch 1,
bei der in mehreren Teilbereichen der inneren Gehäuseoberfläche jeweils wenigstens ein Kondensationssensor angeordnet ist.

3. Dunsthaube nach Anspruch 1 oder Anspruch 2, bei der der oder die Kondensationssensor(en) in einem Teilbereich oder in Teilbereichen der inneren Gehäuseoberfläche angeordnet ist bzw. sind, an dem bzw. denen Kondensation am ehesten oder am wahrscheinlichsten auftritt.

4. Dunsthaube nach einem der Ansprüche 1 bis 3, bei der der oder die Kondensationssensor(en) in dem über der Trockenpartie der Papiermaschine liegenden Teilbereich der inneren Gehäuseoberfläche oder des Haubendaches und/oder in dem am Einlaufbereich der Papier- und/oder Kartonmaschine in der Dunsthaube liegenden Teilbereich der inneren Gehäuseoberfläche und/oder in dem Teilbereich der inneren Gehäuseoberfläche am Auslaufbereich der Papier- und/oder Kartonmaschine in der Dunsthaube vorgesehen ist bzw. sind.

5. Dunsthaube nach einem der vorhergehenden Ansprüche,
bei der in wenigstens einem Teilbereich eine Anordnung von mehreren voneinander beabstandeten Kondensationssensoren vorgesehen ist.

6. Dunsthaube nach einem der vorhergehenden Ansprüche,
bei der wenigstens ein Kondensationssensor voneinander beabstandete oder isolierte Leiterbahnen oder Leiterabschnitte aufweist und eine Änderung des elektrischen Widerstandes oder der elektrischen Kapazität zwischen den Leiterbahnen oder den Leiterabschnitten als Maß für die schon erfolgte oder sich anbahnende Kondensatbildung herangezogen wird oder heranziehbar ist.

7. Dunsthaube nach einem der vorherigen Ansprüche,
bei der eine Auswerteeinrichtung vorgesehen ist zum Auswerten der Messsignale oder Messdaten wenigstens eines oder jedes Kondensationssensors wenigstens eines Teilbereichs der inneren Gehäuseoberfläche oder von Gruppen zusammengeschalteter Kondensationssensoren.

8. Dunsthaube nach Anspruch 7, bei der der Messbereich oder die Messempfindlichkeit der Auswerteinrichtung oder der Messsignale oder Messdaten der Kondensationssensoren skalierbar ist oder unterschiedlich einstellbar ist, wobei oder wodurch eine Zuordnung zu unterschiedlichen vorgegebenen Tröpfchengrößen des Kondensats oder unterschiedlichen Luftfeuchtigkeiten erfolgen kann oder erfolgt.

9. Dunsthaube nach Anspruch 7 oder Anspruch 8, bei der die Auswerteeinrichtung die Messsignale oder Messdaten der jeweiligen Kondensationssensoren kontinuierlich auswertet und/oder visualisiert, beispielsweise auf einer Anzeige in Form von Zahlenwerten oder auch grafisch, und/oder archiviert und/oder einem übergeordneten Prozessleitsystem zur Verfügung stellt.

10. Dunsthaube nach einem der Ansprüche 7 bis 9, bei der die Auswerteeinrichtung kritische Zustände, bei denen vorgegebene Grenzwerte der Messsignale oder Messdaten erreicht werden oder vorgegebene Grenzwerte für die Tröpfchengröße oder Luftfeuchtigkeit an einer Stelle eines oder mehrerer Kondensationssensoren an der Innenfläche des Gehäuses überschritten werden, meldet, insbesondere als Voralarm und/oder Hauptalarm.

11. Dunsthaube nach einem der vorhergehenden Ansprüche mit einem Taupunktregelsystem, vorzugsweise mit wenigstens einem Taupunktsensor in einem Abluftabführsystem der Dunsthaube, wobei der Taupunkt als Führungsgröße der Regelung des Taupunktes kontinuierlich erhöht wird durch Reduzierung der Zuluft- und/oder Abluftmenge als Stellgröße(n), und ein maximaler Wert der Führungsgröße, bei dem, insbesondere mittels der Auswerteeinrichtung, mit Hilfe des oder der Kondensationssensors/en noch keine unzulässige Kondensatbildung erkannt wird, oder ein um einen vorgegebenen Sicherheitsabstand unter diesem maximalen Führungsgrößenwert liegender Wert für die Führungsgröße als Sollwert für das Taupunktregelsystem eingestellt wird.

12. Dunsthaube nach Anspruch 11, bei der, wenn, insbesondere mittels der Auswerteeinrichtung, mit Hilfe des oder der Kondensationssensors/en eine unzulässige Kondensatbildung erkannt wird, der Taupunkt als Führungsgröße der Regelung des Taupunktes solange reduziert wird durch Erhöhung der Zuluft- und/oder Abluftmenge als Stellgröße(n), bis ein neuer maximaler Wert der Führungsgröße, bei dem, insbesondere mittels der Auswerteeinrichtung, mit Hilfe des oder der Kondensationssensors/en keine unzulässige Kondensatbildung erkannt wird, erreicht ist und dieser neue maximale Wert oder oder ein um einen vorgegebenen Sicherheitsabstand unter diesem maximalen Fühtungsgrößenwert liegender Wert als Sollwert für das Taupunktregelsystem herangezogen wird.

13. Dunsthaube nach einem der vorhergehenden Ansprüche, bei der in wenigstens einem Teilbereich der inneren Gehäuseoberfläche zusätzlich zu wenigstens einem Kondensationssensor auch ein Temperatursensor zum Erfassen der Temperatur in diesem Teilbereich eingeordnet ist.

14. Dunsthaube nach Anspruch 13 in Rückbeziehung auf Anspruch 7 oder einen der auf Anspruch 7 unmittelbar oder mittelbar rückbezogenen Ansprüche, bei der die Auswerteeinrichtung eine Temperaturkompensation der Messsignale oder Messwerte der Kondensationssensoren oder deren Skalierung über die Temperaturmesswerte oder -messsignale vornimmt.

15. Dunsthaube nach einem der vorhergehenden Ansprüche, bei der in einzelnen Zonen unabhängig voneinander eine Überwachung oder Erfassung von Kondensatbildung oder sich anbahnender Kondensatbildung mittels jeweils zugehöriger Kondensationssensoren und vorzugsweise eine Regelung des Taupunktes durchführbar ist oder durchgeführt wird.

16. Dunsthaube nach Anspruch 15, bei der wenigstens drei Zonen, vorzugsweise in Richtung der Papier- oder Kartonbahnförderung, vorgesehen sind.

17. Dunsthaube nach einem der vorhergehenden Ansprüche, bei der die Luftströmungsverteilung in dem Innenraum oder einer Zone durch gezielte Steuerung der Luftmengen einzelner Luftzuführkanäle und/oder Luftabsaugkanäle abhängig von der Kondensationsüberwachung eingestellt wird.

## Claims

1. Extractor hood for a paper and/or board machine, in particular for the drying section of a paper and/or board machine, having a hood housing, an inner housing surface of the hood housing delimiting an internal space in which a process area, in particular the drying section, of the paper and/or board machine is arranged or can be arranged,
**characterized in that**
at least one condensation sensor is arranged in at least one subregion on the inner housing surface in order to register the formation of condensation or the looming formation of condensation in this subregion.

2. Extractor hood according to Claim 1, in which at least one condensation sensor is in each case arranged in a plurality of subregions of the inner housing surface.

3. Extractor hood according to Claim 1 or Claim 2, in which the condensation sensor(s) is or are arranged in a subregion or subregions of the inner housing surface on which condensation most easily or most probably occurs.

4. Extractor hood according to one of Claims 1 to 3, in which the condensation sensor(s) is or are provided in the subregion of the inner housing surface or of the hood roof located above the drying section of the paper machine and/or in the subregion of the inner housing surface located in the extractor hood in the inlet region of the paper and/or board machine and/or in the subregion of the inner housing surface located in the extractor hood in the outlet region of the paper and/or board machine.

5. Extractor hood according to one of the preceding claims, in which an arrangement of a plurality of condensation sensors spaced apart from one another is provided in at least one subregion.

6. Extractor hood according to one of the preceding claims, in which at least one condensation sensor has conductor tracks or conductor sections spaced apart or insulated from one another and a change in the electrical resistance or the electrical capacity between the conductor tracks or the conductor sections is used or can be used as a measure of the formation of condensation that has already taken place or is looming.

7. Extractor hood according to one of the preceding claims, in which an evaluation device is provided in order to evaluate the measured signals or measured data from at least one or each condensation sensor of at least one subregion of the inner housing surface or from groups of interconnected condensation sensors.

8. Extractor hood according to Claim 7, in which the measurement range or the measurement sensitivity of the evaluation device or of the measured signals or measured data from the condensation sensors can be scaled or adjusted differently, wherein or by means of which an assignment to different predefined droplet sizes of the condensate or different atmospheric humidities can be carried out or is carried out.

9. Extractor hood according to Claim 7 or Claim 8, in which the evaluation device evaluates and/or displays the measured signals or measured data from the respective condensation sensors continuously, for example on a display in the form of numeric values or else graphically, and/or archives them and/or makes them available to a higher-order process control system.

10. Extractor hood according to one of Claims 7 to 9, in which the evaluation device reports critical states, in which predefined limiting values of the measured signals or measured data are reached or predefined limiting values for the droplet size or atmospheric humidity are exceeded at a point of one or more condensation sensors on the inner surface of the housing, in particular as a preliminary alarm and/or main alarm.

11. Extractor hood according to one of the preceding claims, having a dew point control system, preferably having at least one dew point sensor in a waste air discharge system belonging to the extractor hood, the dew point, as a reference variable for the control of the dew point, being increased continuously by means of reducing the amount of feed air and/or waste air as manipulated variable(s), and a maximum value of the reference variable, at which as yet no impermissible formation of condensate is detected with the aid of the condensation sensor/s, in particular by means of the evaluation device, or a value for the reference variable lying below this maximum reference variable value by a predefined safety margin, is set as a set point for the dew point control system.

12. Extractor hood according to Claim 11, in which, if the impermissible formation of condensate is detected with the aid of the condensation sensor/s, in particular by means of the evaluation device, the dew point, as a reference variable for the control of the dew point, is reduced by increasing the amount of feed air and/or waste air as manipulated variable(s) until a new maximum value of the reference variable is reached, at which no impermissible formation of condensate is detected with the aid of the condensation sensor/s, in particular by means of the evaluation device, and this new maximum value or a value lying below this maximum reference variable value by a predefined safety margin is used as set point for the dew point control system.

13. Extractor hood according to one of the preceding claims, in which, in at least one subregion of the inner housing surface, in addition to at least one condensation sensor, there is arranged a temperature sensor for registering the temperature in this subregion.

14. Extractor hood according to Claim 13 with reference back to Claim 7 or one of the claims referring back directly or indirectly to Claim 7, in which the evaluation device performs temperature compensation of the measured signals or measured values from the condensate sensors or their scaling via the temperature measured values or measured signals.

15. Extractor hood according to one of the preceding claims, in which, in individual zones and independently of one another, monitoring or registration of the formation of condensate or looming formation of condensate by means of associated condensation sensors in each case and, preferably, regulation of the dew point, can be carried out or is carried out.

16. Extractor hood according to Claim 15, in which at least three zones are provided, preferably in the direction of the conveyance of the paper or board.

17. Extractor hood according to one of the preceding claims, in which the air flow distribution in the interior or a zone is adjusted by means of specific control of the amounts of air from individual air feed channels and/or air extraction channels, depending on the condensation monitoring.

## Revendications

1. Hotte d'aspiration pour machine à papier et/ou à carton, notamment pour la section de séchage d'une machine à papier et/ou à carton, comprenant un boîtier de hotte, une surface interne du boîtier du boîtier de hotte limitant un espace interne, dans lequel une région de processus, notamment la section de séchage, de la machine à papier et/ou à carton est disposée ou peut être disposée,
**caractérisée en ce que**
l'on dispose sur la surface interne du boîtier dans au moins une région partielle au moins un capteur de condensation pour détecter une formation de condensat ou une formation de condensat s'établissant dans cette région partielle.

2. Hotte d'aspiration selon la revendication 1, dans laquelle, dans plusieurs régions partielles de la surface interne du boîtier, est disposé à chaque fois au moins un capteur de condensation.

3. Hotte d'aspiration selon la revendication 1 ou 2, dans laquelle le ou les capteurs de condensation est ou sont disposés dans une région partielle ou dans des régions partielles de la surface interne du boîtier, sur laquelle ou lesquelles se produit la condensation au plus tôt ou le plus probablement.

4. Hotte d'aspiration selon l'une quelconque des revendications 1 à 3, dans laquelle le ou les capteurs de condensation est ou sont prévus dans la région partielle de la surface interne du boîtier située au-dessus de la section de séchage de la machine à papier ou du toit de la hotte et/ou dans la région partielle de la surface interne du boîtier située sur la région d'entrée de la machine à papier et/ou à carton dans la hotte d'aspiration et/ou dans la région partielle de la surface interne du boîtier sur la région de sortie de la machine à papier et/ou à carton dans la hotte d'aspiration.

5. Hotte d'aspiration selon l'une quelconque des revendications précédentes, dans laquelle dans au moins une région partielle, on prévoit un agencement de plusieurs capteurs de condensation espacés les uns des autres.

6. Hotte d'aspiration selon l'une quelconque des revendications précédentes, dans laquelle au moins un capteur de condensation présente des pistes conductrices ou des sections conductrices espacées les unes des autres ou isolées et une variation de la résistance électrique ou de la capacité électrique entre les pistes conductrices ou les sections conductrices est ou peut être utilisée comme mesure pour la formation de condensation déjà produite ou s'établissant.

7. Hotte d'aspiration selon l'une quelconque des revendications précédentes, dans laquelle un dispositif d'analyse est prévu pour analyser les signaux de mesure ou les données de mesure d'au moins un ou de chaque capteur de condensation d'au moins une région partielle de la surface interne du boîtier ou de groupes de capteurs de condensation montés ensemble.

8. Hotte d'aspiration selon la revendication 7, dans laquelle la région de mesure ou la sensibilité de mesure du dispositif d'analyse ou des signaux de mesure ou des données de mesure des capteurs de condensation peut être mise à l'échelle ou peut être ajustée différemment, une affectation à différentes tailles de gouttelettes prédéterminées du condensat ou différentes humidités de l'air pouvant ainsi avoir lieu ou ayant lieu.

9. Hotte d'aspiration selon la revendication 7 ou 8, dans laquelle le dispositif d'analyse analyse et/ou visualise les signaux de mesure ou les données de mesure des capteurs de condensation respectifs en continu, par exemple sur un affichage en forme de valeurs numériques ou sous forme graphique, et/ou les archive, et/ou les fournit dans un système de commande des processus supérieur.

10. Hotte d'aspiration selon l'une quelconque des revendications 7 à 9, dans laquelle le dispositif d'analyse communique des états critiques, auxquels des valeurs limites prédéterminées des signaux de mesure ou des données de mesure sont atteintes ou des valeurs limites prédéterminées pour la taille des gouttelettes ou l'humidité de l'air sont dépassées à un endroit d'un ou de plusieurs capteurs de condensation sur la surface interne du boîtier, notamment sous forme de pré-alarme et/ou d'alarme principale.

11. Hotte d'aspiration selon l'une quelconque des revendications précédentes, comprenant un système de régulation du point de rosée, de préférence comprenant au moins un capteur de point de rosée dans un système d'évacuation d'air de la hotte d'aspiration, le point de rosée étant augmenté en continu en tant que valeur de guidage du réglage du point de rosée, par réduction de la quantité d'air affluant et/ou sortant en tant que valeur(s) de réglage, et une valeur maximale de la valeur de guidage, à laquelle on ne reconnaît pas encore de formation de condensat inacceptable, notamment au moyen du dispositif d'analyse, à l'aide du ou des capteurs de condensation, ou une valeur pour la valeur de guidage, située en dessous de cette valeur de guidage maximale, en incluant un intervalle de sécurité prédéterminé, étant ajustée en tant que valeur de consigne pour le système de régulation du point de rosée.

12. Hotte d'aspiration selon la revendication 11, dans laquelle, lorsque l'on reconnaît une formation de condensat inacceptable, en particulier au moyen d'un dispositif d'analyse, à l'aide du ou des capteurs de condensation, le point de rosée, en tant que valeur de guidage du réglage du point de rosée, est réduit en augmentant la quantité d'air affluant ou sortant en tant que valeur(s) de réglage, jusqu'à ce qu'une nouvelle valeur maximale de la valeur de guidage, à laquelle on ne reconnaît plus aucune formation de condensat inacceptable, notamment au moyen du dispositif d'analyse, à l'aide du ou des capteurs de condensation, soit atteinte, et cette nouvelle valeur maximale ou une valeur située en dessous de cette valeur de guidage maximale, en incluant un intervalle de sécurité prédéterminé, étant utilisée en tant que valeur de consigne pour le système de régulation du point de rosée.

13. Hotte d'aspiration selon l'une quelconque des revendications précédentes, dans laquelle, dans au moins une région partielle de la surface interne du boîtier, on dispose en plus d'au moins un capteur de condensation, également un capteur de température pour détecter la température dans cette région partielle.

14. Hotte d'aspiration selon la revendication 13, en référence à la revendication 7 ou à l'une des revendications se rapportant directement ou indirectement à la revendication 7, dans laquelle le dispositif d'analyse effectue une compensation en température des signaux de mesure ou des valeurs de mesure des capteurs de condensation ou de leur mise à l'échelle par le biais des valeurs de mesure de température ou des signaux de mesure de température.

15. Hotte d'aspiration selon l'une quelconque des revendications précédentes, dans laquelle, dans des zones individuelles, indépendamment les unes des autres, on peut effectuer ou on effectue une surveillance ou une détection de la formation de condensat ou de la formation de condensat s'établissant, au moyen de capteurs de condensation respectifs associés, et de préférence on peut effectuer ou on effectue une régulation du point de rosée.

16. Hotte d'aspiration selon la revendication 15, dans laquelle au moins trois zones sont prévues, de préférence dans la direction de l'avance de la bande de papier ou de carton.

17. Hotte d'aspiration selon l'une quelconque des revendications précédentes, dans laquelle la distribution de l'écoulement d'air dans l'espace interne ou dans une zone est ajustée par une commande ciblée des quantités d'air de canaux d'alimentation d'air individuels et/ou de canaux d'aspiration d'air indépendamment de la surveillance de la condensation.
